# FASCICULE DE BREVET EUROPEEN

(11) **EP 0 797 931 B1**
(45) Date de publication et mention de la délivrance du brevet: **01.09.1999**
(21) Numéro de dépôt: 97400514.2
(22) Date de dépôt: 06.03.1997
(51) Int. Cl.: A24D 3/04, A24B 15/28, A24D 3/16

(54) **Cigarette à filtre ventilé à double tronçon de filtrage, aromatisé par le gainage du filtre**
Ventilierter Doppelfilter für Zigarette mit aromatisierter Umhüllung
Dual section ventilated cigarette filter with flavour containing sleeve

(30) Priorité: 29.03.1996 FR 9604094
(43) Date de publication de la demande: 01.10.1997
(73) Titulaire: SOCIETE NATIONALE D'EXPLOITATION INDUSTRIELLE DES TABACS ET ALLUMETTES, 75340 Paris Cedex 07 (FR)
(72) Inventeur: Battard, Jean-Claude, 45770 Sarran (FR); Prigent, Daniel, 45000 Orleans (FR)
(74) Mandataire: de Saint-Palais, Arnaud Marie

(56) Documents cités:
- EP-A- 0 225 742
- EP-A- 0 413 536
- EP-A- 0 532 329
- EP-A- 0 608 047
- FR-A- 2 368 905
- FR-A- 2 524 775
- FR-A- 2 682 263
- GB-A- 2 229 078
- US-A- 2 998 820

## Description

La présente invention concerne une cigarette à filtre ventilé à double tronçon de filtrage, aromatisée par le gainage du filtre, et conçue de manière à délivrer une fumée présentant une teneur en goudron relativement basse, par exemple au plus de l'ordre de 1 mg.

Elle concerne plus particulièrement, mais non exclusivement, des cigarettes dites hyperlégères ayant une teneur en goudron de l'ordre 0,5 et 1 mg et une résistance au tirage (RT) supérieure à 0,64 kPa (65 mm de CE), de préférence voisine de 0,88 kPa (90 mm de CE), et délivrant une fumée primaire ayant un caractère aromatique jugé équivalent à des produits antérieurs ayant une teneur en goudron beaucoup plus importante.

D'une manière générale, on sait qu'on a déjà proposé de fabriquer des cigarettes ayant un rendement en goudron voisin de 1 mg en ajoutant dans le mélange de tabac des substances aromatiques destinées à renforcer le goût de la fumée délivrée. Il s'avère que pour obtenir un rendement de ce type, il est nécessaire d'utiliser un filtre fortement rétentif en goudron et présentant, de ce fait, une forte résistance au tirage et de prévoir une très forte ventilation. Or, cette nécessité de ventiler très fortement ne permet pas de réduire la teneur en goudron sans altérer la force aromatique de la fumée, laquelle devient rapidement inacceptable par le consommateur pour des rendements en goudron inférieurs à 1 mg. Par ailleurs, ces solutions présentent l'inconvénient de nécessiter l'emploi de quantités importantes d'arôme.

Dans le but de supprimer cet inconvénient, on a également proposé de concentrer les substances aromatiques dans le filtre. Ainsi, les brevets FR 2 368 905 et EP 0 225 742 proposent d'utiliser le gainage du filtre (réalisé en matériau microporeux) comme support d'arôme. Toutefois, les solutions décrites dans ces deux documents ne permettent pas d'aboutir aux résultats recherchés, notamment en ce qui concerne le compromis rendement en goudron/résistance au tirage/aromatisation.

Le brevet EP 0101 173 divulgue, quant à lui, des cigarettes à filtre ventilé dans lequel les deux tronçons sont espacés l'un de l'autre et présentent un bon coefficient de transfert de l'agent aromatisant mélangé au tabac. Cette solution présente, elle aussi, l'inconvénient de nécessiter des quantités relativement importantes de produits aromatisants.

L'invention a pour but d'atteindre les objectifs précédemment exposés en évitant les inconvénients de toutes ces solutions connues.

Elle propose, à cet effet, une cigarette comprenant :
- un filtre assemblé à un tronçon tabac par une manchette d'assemblage comprenant une zone de ventilation, et présentant, côté bouche, un tronçon de filtre à faible résistance au tirage et, côté tabac, un tronçon de forte résistance au tirage, ces deux tronçons étant assemblés bout à bout sans intervalle, par l'intermédiaire d'un gainage d'assemblage, et
- un gainage poreux épais chargé de substances aromatiques qui entoure au moins la partie du filtre située au droit ou en aval de la zone de ventilation,
- le gainage d'assemblage et la manchette d'assemblage étant perméables à l'air au moins sur une partie de leur surface qui n'est pas en contact avec la bouche du fumeur.

Grâce à ces dispositions, et comme cela sera décrit dans la suite, quand la fumée entre dans la bouche du fumeur, elle est "canalisée" par de l'air aromatisé (à aromatisation constante).

Il importe de noter que l'invention permet la réalisation d'une cigarette à rendement en goudron très faible (< 1 mg), par exemple compris entre 0,5 et 1 mg et présentant cependant une bonne résistance au tirage et un goût sensiblement constant, quel que soit le débit de fumée, aspirée par le fumeur.

Toutefois, l'invention ne se limite pas à la réalisation de cigarettes hyperlégères présentant des rendements en goudron < 1 mg. En effet, l'invention s'applique également à la réalisation de cigarettes légères dont le rendement en goudron peut s'élever jusqu'à 3 à 5 mg. Dans ce cas, la ventilation et la résistance au tirage du tronçon situé côté tabac doivent être adaptées.

Des modes d'exécution de l'invention seront décrits ci-après, à titre d'exemples non limitatifs, avec référence aux dessins annexés dans lesquels :
La figure 1 est une coupe axiale schématique d'une cigarette, qui met en relief les effets et les résultats obtenus grâce aux dispositions selon l'invention ;
Les figures 2 à 4 sont trois demi-coupes axiales schématiques de trois variantes d'exécution de la cigarette selon l'invention.

Dans l'exemple représenté sur la figure 1, la cigarette se compose d'un tronçon tabac cylindrique T₁ logé dans une enveloppe papier E₁, d'un filtre dont les deux tronçons T₂, T₃ sont axialement jointifs, d'un gainage épais aromatisé G₁ qui entoure le tronçon de filtre T₃ situé côté bouche, d'un gainage d'assemblage G₂ des deux tronçons de filtre T₂, T₃ et d'une manchette d'assemblage microperforée M₁, du filtre sur le tronçon tabac T₁.

Le tronçon tabac T₁ comprend un mélange tabac + tabac expansé (TE) comprenant environ de 40% à 100% de TE. Le tronçon T₁ a une vitesse de combustion allant de 7 à 10 mm/mn, de façon à délivrer de 5 à 7 bouffées normalisées, de préférence de 5,5 à 6 bouffées.

L'enveloppe papier E₁ qui entoure le tabac est fortement perméable, la porosité pouvant aller de 40 à 120 pers, de préférence 40 à 80 pers pour un rendement de respectivement 0,5 à 1 mg. Elle est imprégnée de 1,5 à 3% de citrate de sodium et est fortement chargée (de 29 à 35% de Ca CO₃).

Le tronçon de filtre T₃ situé côté bouche est réalisé en acétate de cellulose ou en un produit équivalent de préférence de faible résistance au tirage, par exemple de l'ordre de 0,15 -0,20 kPa(15 à 20 mm de CE), et de rétention goudron négligeable. Cette résistance au tirage pourrait cependant être portée jusqu'à 0,29 kPa (30 mm de CE). Le tronçon de filtre T₂ situé côté tabac qui est réalisable en papier présente, quant à lui, une forte résistance au tirage, par exemple de l'ordre de 1,08 à 1,76 kPa (110 à 180 mm de CE),(de préférence 1,47 kPa (150 mm de CE) pour une cigarette de 0,5 et 1,27 kPa (130 mm de CE) pour une cigarette de 1 mg) et est fortement rétentif en goudron : la rétention goudron pourrait descendre à 65% pour une cigarette de 1 mg mais serait de préférence supérieure à 80% pour une cigarette de 0,5 mg.
Le gainage G₁ est réalisé en matière poreuse préalablement chargée de substances aromatiques (par exemple par héliogravure), de préférence sur la face interne du filtre. Ce gainage G₁ peut consister en un gainage poreux épais, référence "Stiff 200" de la Société "De Mauduit" imprégné par héliogravure d'une composition aromatique à raison de 0,4 à 1,1 g/m² sous forme d'une solution ou suspension. Ce gainage poreux G₁ pourrait consister en tout autre papier ou matière poreuse végétale ou synthétique de caractéristique équivalente.

Le gainage d'assemblage G₂ des deux tronçons de filtre T₂, T₃ peut être de même nature que le gainage G₁. Il peut être également chargé de composés aromatiques.

La manchette M₁ est une manchette d'assemblage perforée ou poreuse classique donnant une ventilation de la cigarette de l'ordre de 60 à 80%, de préférence de l'ordre de 72% pour une cigarette de 0,5 mg et de 65% pour une cigarette de 1 mg, les perforations P se trouvant disposées dans une zone située sensiblement au niveau de la jonction entre les deux tronçons T₂, T₃ (par exemple à 13 mm de l'extrémité de la cigarette, côté bouche).

Le phénomène exploité grâce à la cigarette précédemment décrite est alors le suivant :

Lorsque le fumeur fume la cigarette, il exerce, pendant la phase d'aspiration de la fumée, une dépression sensiblement constante sur toute la section d'entrée du tronçon de filtre T₃ situé côté bouche.

Cette dépression qui se reporte d'une façon hétérogène au niveau de la section d'entrée du tronçon de filtre T₂, engendre à la fois :
- un courant de ventilation annulaire V_{A} dont l'intensité décroît en direction de l'axe central X, X', et
- un courant de fumée V_{F} provenant de la combustion du tabac et qui passe au travers du tronçon de filtre T₂.

Compte tenu du fait qu'au niveau de la section d'entrée du tronçon de filtre T₂ la dépression n'est pas constante mais décroît à partir du centre vers la périphérie en raison de la présence du courant d'air de ventilation V_{A}, le courant de fumée V_{F} se concentre dans la région centrale du tronçon de filtre T₃.

Par contre, le courant de ventilation V_{A} qui se propage dans une zone annulaire entourant le courant de fumée V_{F} présente une intensité qui décroît de la périphérie, en direction de l'axe central X, X'.

En fait, ce flux de ventilation V_{A} se propage dans la zone annulaire d'aromatisation du gainage poreux G₁ dont le pouvoir aromatique décroît en allant vers l'axe central X, X'.

L'aromatisation du flux d'air de ventilation V_{A} s'effectue donc de façon optimale et, compte tenu du niveau de ventilation nécessaire à l'obtention du faible niveau de goudron recherche, le débit de ce flux V_{A} est relativement important.

Par ailleurs, le courant de fumée V_{F} traversant le tronçon T₂, qui se trouve donc à une température relativement élevée et qui circule dans la région centrale du tronçon T₃, ne lèche au plus qu'une faible partie du gainage poreux G₁. Ce gainage G₁ (ou la partie du gainage G'₁ selon la construction envisagée représentée figure 4) qui se trouve constamment ventilé, demeure à une température sensiblement constante (température de l'air ambiant). Il ne subit donc pas une élévation de température pouvant provoquer l'évaporation prématurée des substances aromatiques qu'il contient, de sorte que l'aromatisation du mélange gazeux aspiré par le fumeur demeure constante dans le temps et ne décroît pas rapidement, comme ce serait le cas si seul le courant de fumée chaud venait lécher la totalité du gainage poreux aromatisé G₁, G'₁.

En outre, une particularité de cette solution réside dans le fait que quand le mélange gazeux pénètre dans la bouche du fumeur, le courant de fumée V_{F} est canalisé et en quelque sorte enveloppé par de l'air aromatisé du courant de ventilation qui vient en priorité au contact des papilles gustatives et olfactives. Le goût de cette cigarette est donc sensiblement indépendant de la quantité de tabac fumé, (le goût de la cigarette et son intensité étant essentiellement apportés par l'aromatisation du filtre).

Dans le mode d'exécution représenté sur la figure 2, le filtre présente une longueur de 25 mm. Dans ce cas, le tronçon de filtre T₂ à forte RT (en matériau filtrant très rétentif comme, par exemple, le papier ou un matériau filtrant vendu sous la marque CREST par la Société Filtrona International Ltd) présente une longueur de 16 mm, indispensable pour l'obtention d'une résistance au tirage (RT) suffisante. Les perforations P sont alors disposées suffisamment en retrait de l'extrémité côté bouche de la cigarette (environ 13 mm) et s'étendent axialement dans une zone annulaire de ventilation V de 6 mm de largeur. La zone de ventilation V s'étend partiellement au-dessus du tronçon de filtre T₂ qui est équipé d'un gainage poreux G₃. Le tronçon de filtre T₃ est, quant à lui, recouvert d'un gainage poreux aromatisé G₁.

Dans le cas où on choisit un filtre de 30 mm (figure 3), les perforations peuvent être placées sur le tronçon T₃ à faible RT et le gainage G₃ du tronçon T₂ à forte RT peut être imperméable.

Bien entendu, l'invention ne se limite pas au mode d'exécution précédemment décrit. Ainsi, il est possible d'utiliser deux gainages aromatisés G₁, G₂ qui peuvent être imprégnés de deux ensembles respectifs de composés aromatiques différents dont l'adsorption partielle différente sur le papier et l'acétate modifierait la perception par le fumeur. Par ailleurs, il est possible d'incorporer dans la partie filtre papier des adsorbants tels que par exemple du charbon actif, soit dans la matrice papier, soit pendant la fabrication du tronçon filtrant par soupoudrage, voire collage.

De même, conformément au mode d'exécution illustré sur la figure 4, le filtre d'une longueur de 30 mm pourrait présenter, côté tabac, un tronçon T₂ à forte RT de longueur d'une longueur de 23 mm et, côté bouche un tronçon T₃ en acétate de cellulose, de longueur de 7 mm. Les perforations réalisées sur la manchette M₁ qui s'étendent sur une longueur d'environ 6 mm sont disposées en regard du tronçon T₂, dans une zone d'environ 6 mm située du côté du tronçon T₃ (à 13 mm de l'extrémité côté bouche). Dans cet exemple, le gainage G'₁ du tronçon T₂, relativement épais et poreux, est aromatisé. Ce gainage G'₁ s'étend sous la zone de ventilation de manière à être léché par le courant d'air de ventilation provenant des orifices de ventilation, sur une longueur suffisante pour aromatiser la fumée.

Le gainage G₁ du tronçon T₁, plus mince et plus rigide, n'est pas nécessairement aromatisé. Il permet d'éviter que la bouche du fumeur ne vienne directement au contact du gainage G'₁.

Bien entendu, la longueur du filtre pourrait être différente, par exemple de 20 mm, le rapport des longueurs des deux tronçons T₂, T₃ étant maintenu sensiblement constant.

## Revendications

1. Cigarette à filtre ventilé à double tronçon de filtrage, aromatisée par le gainage,
caractérisée en ce que le filtre qui est assemblé à un tronçon tabac (T₁) par une manchette d'assemblage (M₁) comportant une zone de ventilation comprend, côté bouche, un tronçon de filtre (T₃) à faible résistance au tirage et, côté tabac, un tronçon (T₂) de forte résistance au tirage, ces deux tronçons (T₂, T₃) étant assemblés bout à bout sans intervalle par l'intermédiaire d'un gainage d'assemblage (G₂), au moins la partie (T₃ ) du filtre située au droit ou en aval de la zone de ventilation étant entourée par un gainage poreux épais (G₁, G'₁) chargé de substances aromatiques, tandis que le gainage d'assemblage (G₂) et la manchette d'assemblage (M₁) sont perméables à l'air au moins sur une partie de leur surface qui n'est pas en contact avec la bouche du fumeur.

2. Cigarette selon la revendication 1,
caractérisée en ce qu'au moins le tronçon T3 situé côté bouche est entouré par un gainage poreux épais (G₁) chargé de substances aromatiques, tandis que la gaine d'assemblage (G₂) et la manchette d'assemblage (M₁) sont perméables à l'air au moins sensiblement au niveau de la jonction entre les deux tronçons (T₂, T₃).

3. Cigarette selon la revendication 1,
caractérisée en ce que le tronçon (T₂) situé côté tabac est gainé par un gainage poreux épais aromatisé (G'₁) qui s'étend sous la zone de ventilation de manière à être léché par le courant d'air de ventilation provenant des orifices de ventilation.

4. Cigarette selon la revendication 3,
caractérisée en ce que le gainage (G₁) du tronçon (T₁) n'est pas aromatisé.

5. Cigarette selon l'une des revendications précédentes,
caractérisée en ce que le tronçon tabac (T₁) comprend un mélange de tabac et de tabac expansé dans une proportion de 40 à 100% et présente une vitesse de combustion de l'ordre de 7 à 10 mm/mn de façon à délivrer de 5 à 7 bouffées normalisées.

6. Cigarette selon la revendication 5,
caractérisée en ce que le nombre de bouffées normalisées est compris entre 5,5 et 6.

7. Cigarette selon l'une des revendications 1 à 5,
caractérisée en ce que le tronçon tabac (T₁) est entouré par une enveloppe (E₁) de porosite comprise entre 40 et 120 pers.

8. Cigarette selon la revendication 7,
caractérisée en ce que la porosité de la susdite enveloppe est de 40 à 80 pers.

9. Cigarette selon l'une des revendications précédentes,
caractérisée en ce que le tronçon de filtre (T₃) situé côté bouche présente une résistance au tirage de l'ordre de 0,15 à 0,29 kPa (15 à 30 mm de CE) et une rétention de goudron négligeable.

10. Cigarette selon la revendication 9,
caractérisée en ce que la susdite résistance au tirage est de l'ordre de 0,15 à 0,20 kPa (15 à 20mm de CE).

11. Cigarette selon la revendication 9,
caractérisée en ce que le tronçon de filtre (T₃) situé côté bouche est en une matière telle que l'acétate de cellulose.

12. Cigarette selon l'une des revendications précédentes,
caractérisée en ce que le tronçon de filtre (T₂) situé côté tabac présente une résistance au tirage de l'ordre de 1,08 à 1,76 kPa (110 à 180 mm de CE) et est fortement rétentif en goudron.

13. Cigarette selon la revendication 12,
caractérisée en ce que la susdite résistance au tirage est de 150 pour une cigarette de 0,5 mg et de 130 pour une cigarette de 1 mg.

14. Cigarette selon la revendication 13,
caractérisée en ce que la rétention goudron est de l'ordre de 65% pour une cigarette de 1 mg et est supérieure à 80% pour une cigarette de 0,5 mg.

15. Cigarette selon la revendication 12,
caractérisée en ce que le tronçon de filtre (T₂) situé côté tabac est en papier.

16. Cigarette selon l'une des revendications précédentes,
caractérisée en ce que le gainage poreux (G₁) est imprégné par héliogravure de 0,4 à 1,1 g/m² d'une composition aromatique.

17. Cigarette selon l'une des revendications précédentes,
caractérisée en ce que les deux tronçons de filtre (T₂, T₃) sont assemblés par un gainage d'assemblage (G₂) de même nature que le susdit gainage (G₁) également aromatisé.

18. Cigarette selon l'une des revendications précédentes,
caractérisée en ce que le susdit filtre est assemblé au tronçon tabac (T₁) par l'intermédiaire d'une manchette d'assemblage (M₁) perforée ou poreuse donnant une ventilation de la cigarette de l'ordre de 60 à 80%.

19. Cigarette selon la revendication 18,
caractérisée en ce que la susdite ventilation est de l'ordre de 72% pour une cigarette de 0,5 mg et de 65% pour une cigarette de 1 mg.

20. Cigarette selon la revendication 15,
caractérisée en ce que des adsorbants tels que du charbon actif sont incorporés au tronçon de filtre (T₂) situé côté tabac.

21. Cigarette selon la revendication 20,
caractérisée en ce que le susdit adsorbant est incorporé dans la matrice papier, ou même par soupoudrage ou collage au cours de la fabrication du susdit tronçon (T₂).

## Claims

1. A cigarette with ventilated filter, dual filtering segment, flavoured by the wrapper, characterized in that the filter, which is assembled to a tobacco segment (T₁) by means of an assembly sleeve (M₁), comprises a ventilation area and has, at the mouth end, a low resistance-to-drag filter segment (T₃), and, at the tobacco end, a high resistance-to-drag segment (T₂), these two segments (T₂, T₃) being assembled end-to-end without any space in between, by means of an assembly wrapper (G₂), at least the filter portion (T₃) situated at or downstream of the ventilation area being surrounded by a thick porous wrapper (G₁, G'₁) carrying flavouring substances, whereas the assembly wrapper (G2) and assembly sleeve (M₁) are permeable to air at least at one part of their area which is not in contact with the smoker's mouth.

2. A cigarette as claimed in claim 1, characterized in that at least the segment (T₃) situated at the mouth end is surrounded by a thick porous wrapper (G₁) carrying flavouring substances, whereas the assembly wrapper (G₂) and assembly sleeve (M,) are permeable to air at least substantially at the junction of the two segments (T₂, T₃) .

3. A cigarette as claimed in claim 1, characterized in that the segment (T₂) situated at the tobacco end is wrapped in a thick, porous, flavoured wrapper (G'₁) which extends under the ventilation area so as to be brushed against by the ventilation airstream coming from the ventilation holes.

4. A cigarette as claimed in claim 3, characterized in that the wrapper (G₁) of segment (T₁) is not flavoured.

5. A cigarette as claimed in any one of the previous claims, characterized in that the tobacco segment (T₁) comprises a mixture of tobacco and expanded tobacco in a proportion of 40% to 100% and has a combustion rate of the order of 7 to 10 mm per minute so as to deliver 5 to 7 standardized puffs.

6. A cigarette as claimed in claim 5, characterized in that the number of standardized puffs is included between 5.5 and 6.

7. A cigarette as claimed in any one of claims 1 to 5, characterized in that the tobacco segment (T₁) is surrounded by an envelope (E₁) of porosity included between 40 and 120 pers.

8. A cigarette as claimed in claim 7, characterized in that the porosity of said envelope is 40 to 80 pers.

9. A cigarette as claimed in any one of the previous claims, characterized in that the filter segment (T₃) situated at the mouth end has a resistance-to-drag of the order of 0,15 to 0,29 kPa (15 to 30 mm W.G.) and negligible tar retention.

10. A cigarette as claimed in claim 9, characterized in that said resistance-to-drag is of the order of 0,15 to 0,20 kPa (15 to 20 mm W.G.).

11. A cigarette as claimed in claim 9, characterized in that the filter segment (T₃) situated at the mouth end is made of a material such as cellulose acetate.

12. A cigarette as claimed in any one of the previous claims, characterized in that the filter segment (T₂) situated at the tobacco end has a resistance-to-drag of the order of 1,08 to 1,76 kPa (110 to 180 mm W.G.) and has high tar retention.

13. A cigarette as claimed in claim 12, characterized in that said resistance-to-drag is 150 in the case of an 0.5-mg cigarette and 130 in the case of a 1-mg cigarette.

14. A cigarette as claimed in claim 13, characterized in that the tar retention is of the order of 65% in the case of a 1.0-mg cigarette and 80% in the case of an 0.5-mg cigarette.

15. A cigarette as claimed in claim 12, characterized in that the filter segment (T₂) situated at the tobacco end is in paper.

16. A cigarette as claimed in any one of the previous claims, characterized in that the porous wrapper (G₁) is impregnated by photo-engraving with 0.4 to 1.1 g/m² of a flavouring compound.

17. A cigarette as claimed in any one of the previous claims, characterized in that the two filter segments (T₂, T₃) are assembled by means of an assembly wrapper (G₂) of the same type as said wrapper (G₁) which is also flavoured.

18. A cigarette as claimed in any one of the previous claims, characterized in that said filter is assembled to the tobacco segment (T₁) by means of a perforated or porous assembly sleeve (M₁) providing cigarette ventilation of the order of 60 to 80%.

19. A cigarette as claimed in claim 18, characterized in that said ventilation is of the order of 72% in the case of an 0.5-mg cigarette and 65% in the case of a 1-mg cigarette.

20. A cigarette as claimed in claim 15, characterized in that adsorbents such as activated carbon are incorporated into the filter segment (T₂) situated at the tobacco end.

21. A cigarette as claimed in claim 20, characterized in that said adsorbent is incorporated into the paper matrix, or even by sprinkling or bonding during the manufacture of said segment (T₂).

## Patentansprüche

1. Zigarette mit belüftetem Filter mit zwei Filterabschnitten, die mittels ihrer Hülse aromatisiert ist,
dadurch gekennzeichnet, daß der Filter, der über eine einen Belüftungsbereich umfassende Verbindungsmanschette (M₁) mit einem Tabakabschnitt (T₁) verbunden ist, mundseitig einen Filterabschnitt (T₃) mit geringem Zugwiderstand und tabakseitig einen Abschnitt (T₂) mit großem Zugwiderstand umfaßt, wobei diese beiden Abschnitte [T₂, T₃) mittels einer Verbindungshülse (G₂) ohne Zwischenraum Ende an Ende miteinander verbunden sind und zumindest der am Lüftungsbereich oder stromabwärts desselben gelegene Teil (T₃) des Filters von einer porösen, dicken Hülse (G₁, G'₁) umgeben ist, die mit aromatischen Substanzen durchsetzt ist, während die Verbindungshülse (G₂) und die Verbindungsmanschette (M₁) zumindest auf einem Teil ihrer Oberfläche, der nicht mit dem Mund des Rauchers in Berührung kommt, luftdurchlässig sind.

2. Zigarette nach Anspruch 1,
dadurch gekennzeichnet, daß zumindest der mundseitig gelegene Abschnitt (T₃) von einer porösen, dicken Hülse (G₁) umgeben ist, die mit aromatischen Substanzen gefüllt ist, während die Verbindungshülse (G₂) und die Verbindungsmanschette (M₁) zumindest im wesentlichen auf der Höhe der Verbindung zwischen den beiden Abschnitten (T₂, T₃) luftdurchlässig sind.

3. Zigarette nach Anspruch 1,
dadurch gekennzeichnet, daß der tabakseitig gelegene Abschnitt (T₂) in eine poröse, dicke, aromatisierte Hülse (G'₁) eingehüllt ist, die sich unter dem Lüftungsbereich derart erstreckt, daß sie von dem aus den Belüftungsöffnungen stammenden Belüftungsluftstrom bestrichen wird.

4. Zigarette nach Anspruch 3,
dadurch gekennzeichnet, daß die Hülse (G₁) des Abschnittes (T₁) nicht aromatisiert ist.

5. Zigarette nach einem der vorhergehenden Ansprüche,
dadurch gekennzeichnet, daß der Tabakabschnitt (T₁) eine Mischung aus Tabak und aus expandiertem Tabak in einem Anteil von 40 bis 100 % umfaßt und eine Verbrennungsgeschwindigkeit im Bereich von 7 bis 10 mm/mn aufweist, so daß sie 5 bis 7 Normzüge ergibt.

6. Zigarette nach Anspruch 5,
dadurch gekennzeichnet, daß die Anzahl der Normzüge im Bereich von 5,5 bis 6 liegt.

7. Zigarette nach einem der Ansprüche 1 bis 5,
dadurch gekennzeichnet, daß der Tabakabschnitt (T₁) von einer Hülse (E₁) mit einer Porosität im Bereich von 40 bis 120 pers. umgeben ist.

8. Zigarette nach Anspruch 7,
dadurch gekennzeichnet, daß die Porosität dieser Hülse 40 bis 80 pers. beträgt.

9. Zigarette nach einem der vorhergehenden Ansprüche,
dadurch gekennzeichnet, daß der mundseitig gelegene Filterabschnitt (T₃) einen Zugwiderstand im Bereich von 0,15 bis 0,29 kPa (15 bis 30 mm CE) und einen vernachlässigbaren Teerrückhalt aufweist.

10. Zigarette nach Anspruch 9,
dadurch gekennzeichnet, daß der oben erwähnte Zugwiderstand im Bereich von 0,15 bis 0,20 kPa (15 bis 20mm CE) liegt.

11. Zigarette nach Anspruch 9,
dadurch gekennzeichnet, daß der mundseitig gelegene Filterabschnitt (T₃) aus einem Material wie Celluloseacetat besteht.

12. Zigarette nach einem der vorhergehenden Ansprüche,
dadurch gekennzeichnet, daß der tabakseitig gelegene Filterabschnitt (T₂) einen Zugwiderstand im Bereich von 1,06 bis 1,76 kPa (110 bis 180 mm CE) aufweist und sehr viel Teer zurückhält.

13. Zigarette nach Anspruch 12,
dadurch gekennzeichnet, daß der oben erwähnte Zugwiderstand bei einer 0,5 mg-Zigarette 150 und bei einer 1 mg-Zigarette 130 beträgt.

14. Zigarette nach Anspruch 13,
dadurch gekennzeichnet, daß der Teerrückhalt bei einer 1 mg-Zigarette in der Größenordnung von 65 % und bei einer 0,5 mg-Zigarette bei mehr als 80 % liegt.

15. Zigarette nach Anspruch 12,
dadurch gekennzeichnet, daß der tabakseitig gelegene Filterabschnitt (T₂) aus Papier besteht.

16. Zigarette nach einem der vorhergehenden Ansprüche,
dadurch gekennzeichnet, daß die poröse Hülse (G₁) durch Heliogravüre mit 0,4 bis 1,1 g/m² einer aromatischen Zusammensetzung imprägniert ist.

17. Zigarette nach einem der vorhergehenden Ansprüche,
dadurch gekennzeichnet, daß die beiden Filterabschnitte (T₂, T₃) über eine Verbindungshülse (G₂) derselben Art wie die ebenfalls aromatisierte Hülse (G₁) miteinander verbunden sind.

18. Zigarette nach einem der vorhergehenden Ansprüche,
dadurch gekennzeichnet, daß der Filter mittels einer perforierten oder porösen Verbindungsmanschette (M₁), die eine Belüftung der Zigarette im Bereich von 60 bis 80 % ergibt, mit dem Tabakabschnitt (T₁) verbunden ist.

19. Zigarette nach Anspruch 18,
dadurch gekennzeichnet, daß die Belüftung bei einer 0,5 mg-Zigarette in der Größenordnung von 72 % und bei einer 1 mg-Zigarette bei 65 % liegt.

20. Zigarette nach Anspruch 15,
dadurch gekennzeichnet, daß Adsorptionsmittel wie Aktivkohle in den tabakseitig gelegenen Filterabschnitt (T₂) aufgenommen sind.

21. Zigarette nach Anspruch 20,
dadurch gekennzeichnet, daß das Adsorptionsmittel entweder durch Pulverisierung oder Verkleben während der Herstellung des Abschnittes (T₂) in die Papiermatrix eingebracht wird.
